# EUROPÄISCHE PATENTSCHRIFT

(11) **EP 1 255 917 B1**
(45) Veröffentlichungstag und Bekanntmachung des Hinweises auf die Patenterteilung: **16.11.2005**
(21) Anmeldenummer: 01909650.2
(22) Anmeldetag: 18.01.2001
(51) Int. Cl.: F01N 1/00

(54) **VERFAHREN UND VORRICHTUNG ZUR BESTIMMUNG EINER NOx-KONZENTRATION EINES ABGASSTROMES EINER VERBRENNUNGSKRAFTMASCHINE**
METHOD AND DEVICE FOR DETECTING A NOx CONCENTRATION OF AN EXHAUST GAS STREAM PERTAINING TO A COMBUSTION ENGINE
PROCEDE ET DISPOSITIF POUR DETERMINER LA CONCENTRATION DE NOx DANS LE COURANT DE GAZ D'ECHAPPEMENT D'UN MOTEUR A COMBUSTION INTERNE

(30) Priorität: 26.01.2000 DE 10003228
(43) Veröffentlichungstag der Anmeldung: 13.11.2002
(73) Patentinhaber: Volkswagen Aktiengesellschaft, 38436 Wolfsburg (DE)
(72) Erfinder: HAHN, Hermann, 30175 Hannover (DE); HINZE, Sören, 38102 Braunschweig (DE)
(74) Vertreter: Reinstädler, Diane
(86) Internationale Anmeldenummer: PCT/EP2001/000540
(87) Internationale Veröffentlichungsnummer: WO 2001/055565

(56) Entgegenhaltungen:
- EP-A- 0 878 709
- EP-A- 0 916 941
- EP-A- 0 969 194

## Beschreibung

Die Erfindung betrifft ein Verfahren sowie eine Vorrichtung zur Bestimmung einer NOₓ-Konzentration eines Abgasstromes einer Verbrennungskraftmaschine mittels einer stromab eines NOₓ-Speicherkatalysators in einem Abgasstrang der Verbrennungskraftmaschine angeordneten NOₓ-empfindlichen Meßeinrichtung, insbesondere einer NOₓ-Sonde.

Zur Durchführung einer Nachbehandlung von Abgasen von mindestens zeitweise magerlaufenden Verbrennungskraftmaschinen ist es bekannt, NOₓ-Speicherkatalysatoren im Abgaskanal der Verbrennungskraftmaschine anzuordnen, die alternierend in NOₓ-Einlagerungsphasen und Regenerationsphasen betrieben werden. Für eine maximale Reduzierung einer NOₓ-Emission ist es vorteilhaft, den NOₓ-Speicherkatalysator beziehungsweise die Verbrennungskraftmaschine in Abhängigkeit von einer hinter dem NOₓ-Speicherkatalysator vorliegenden NOₓ-Konzentration zu steuem. Dies setzt eine exakte Erfassung einer aktuellen NOₓ-Konzentration voraus, wofür NOₓ-Sensoren eingesetzt werden.

Jeder NOₓ-Sensor weist ein individuelles Fehlermaß auf, das zu Abweichungen eines angezeigten Meßwertes von einem tatsächlich vorliegenden IST-Wert der NOₓ-Konzentration führt. Diese individuellen Ungenauigkeiten in der Kennlinie des NOₓ-Sensors führen zu Fehlern in der Steuerung der Verbrennungskraftmaschine, so daß beispielsweise ein NOₓ-Beladungsgrad des NOₓ-Speichers ungenau erkannt wird, wodurch eine Regeneration zu spät eingeschaltet werden kann. Dies führt zu erhöhten NOₓ-Emissionen.

Aus EP 0 916 941 A ist ein Verfahren zur Bestimmung einer NOₓ-Konzentration im Abgas einer Verbrennungskraftmaschine mittels eines stromab eines NOₓ-Speicherkatalysators im Abgasstrang abgeordneten NOₓ-Sensors bekannt. Dabei wird in einer Betriebsphase der Verbrennungskraftmaschine unmittelbar nach einem stöchiometrischen Betrieb, bei dem der NOₓ-Speicherkatalysator entleert wurde und die NOₓ-Konzentration des NOₓ-Sensors nahe Null ist, eine Minimumsuche einer Signalkurve des Sensors durchgeführt und der gefundene Wert als Referenzwert für die Steuerung des NOₓ-Speicherkatalysators übernommen. Für den Fall eines zu hoch bestimmten Wertes wird vorgeschlagen, eine Dauer der Magerphase zu beschränken.

Der Erfindung liegt die Aufgabe zugrunde, die Genauigkeit der Bestimmung des NOₓ-Gehaltes eines Abgases zu verbessern.

Diese Aufgabe wird durch die Merkmale der unabhängigen Ansprüche gelöst. Das erfindungsgemäße Verfahren sieht vor, in einer Betriebsphase der Verbrennungskraftmaschine, in der bekannt ist, daß die NOₓ-Konzentration an der Position der NOₓ-empfindlichen Meßeinrichtung einen Wert nahe Null durchläuft, eine Suche nach einem niedrigen Wert, insbesondere einem Minimum, einer Signalkurve der Meßeinrichtung durchzuführen, das gefundene Minimum anhand vorgegebener Kriterien einer Plausibilitätsprüfung zu unterziehen und, wenn es den Kriterien der Plausibilitätsprüfung entspricht, als Nullpunkt für die Kalibrierung der NOₓ-empfindlichen Meßeinrichtung zu übernehmen.

Nach einer sehr bevorzugten Ausgestaltung der Erfindung wird die Suche nach dem Minimum direkt oder kurz nach einer NOₓ-Regeneration oder einer Entschwefelung des NOₓ-Speicherkatalysators durchgeführt. Im Anschluß einer NOₓ- oder Schwefelregeneration kann selbst bei einem stark geschädigten Katalysator mit hinreichender Genauigkeit von einer annähernd 100%igen NOₓ-Absorption ausgegangen werden. In dieser Phase ist zumindest für eine begrenzte Dauer mit einer NOₓ-Konzentration von 0 bis 5 ppm hinter dem Katalysator zu rechnen, so daß ein in dieser Phase erhaltenes minimales Signal der NOₓ-Meßeinrichtung mit einem vernachlässigbaren Fehler als Nullpunkt für eine. Offset-Korrektur des NOₓ-Sensors übernommen werden kann.

Es ist ferner bevorzugt, daß für die Suche nach dem Minimum Signalwerte der Meßeinrichtung in vorgegebenen Zeitabständen oder nach vorgegebenen Abgas- oder Reduktionsmitteldurchsätzen erfaßt werden. Dabei wird jeder gemessene Signalwert mit einem zuletzt gespeicherten Minimum verglichen. Ist der Signalwert kleiner als das zuletzt gefundene Minimum, so wird er als ein neues Minimum gespeichert. Die Suche nach dem Minimum wird nach Ablauf einer vorgegebenen Dauer oder eines vorgegebenen Abgas- oder Reduktionsmitteldurchsatzes beendet. Das geschilderte Verfahren stellt sicher, daß ein so gefundenes Minimum einem absoluten Minimum im Signalverlauf der Meßeinrichtung entspricht und nicht etwa einem lokalen Minimum, das beispielsweise durch eine Unregelmäßigkeit in der Sensorkennlinie hervorgerufen werden kann.

Da eine mögliche Fehlkalibrierung der NOₓ-empfindlichen Meßeinrichtung dramatische Folgen auf die Steuerung von Speicherkatalysator und Verbrennungskraftmaschine haben kann, sind strenge Anforderungen an die Sicherheit eines gefundenen Minimums zu stellen. Daher sieht eine das erfindungsgemäße Verfahrens vor, das gefundene Minimum einer Plausibilitätskontrolle zu unterziehen. Hierfür sind ein oder mehrere Kriterien zu erfüllen, ehe ein Minimum als Nullpunkt für die Kalibrierung übernommen wird. Gemäß einer bevorzugten Ausgestaltung wird beispielsweise gefordert, daß das gefundene Minimum einen oberen Schwellenwert unterschreiten muß. Femer kann das Unterschreiten des oberen Schwellenwertes für eine gewisse Mindestdauer gefordert sein. Als weiteres Kriterium kann vorgegeben sein, daß das gefundene Minimum sich in einem hinreichend großen Abstand zu einem Anfangs- und einem Endpunkt der Minimumsuche befindet. Auf diese Weise wird überprüft, ob die "Talsohle", in welcher das Minimum liegt, wirklich in dem Zeitfenster der Minimumsuche liegt.

Es kann femer vorteilhaft sein, den Signalverlauf vor seiner Auswertung zu glätten, indem beispielsweise benachbarte Meßpunkte gemittelt werden. Weitere mathematische Verfahren zur Kurvenglättung ("Smoothing") sind bekannt und sollen hier nicht näher erläutert werden.

Eine äußerst vorteilhafte Ausgestaltung des Verfahrens sieht femer vor, daß die Minimumsuche abgebrochen und/oder ein gefundenes Minimum nicht als Nullpunkt für die Kalibrierung der Meßeinrichtung übernommen wird, wenn während der Minimumsuche vorgegebene Randbedingungen für Betriebsparameter nicht erfüllt sind. Eine wichtige Randbedingung betrifft etwa eine Temperatur des NOₓ-Speicherkätalysators, die in einem Bereich liegen sollte, der eine zufriedenstellende NOₓ-Absorption gewährleistet. Eine andere Randbedingung fordert einen Magerbetrieb der Verbrennungskraftmaschine und/oder das Vorliegen eines mageren Abgases im Bereich des NOₓ-Speicherkatalysators und/oder im Bereich der Meßeinrichtung. Zusätzlich kann dies über eine vorgegebene Mindestdauer gefordert werden. Ferner kann vorausgesetzt werden, daß sich die Verbrennungskraftmaschine nicht in einer Schubabschaltungsphase und/oder nicht in einem Leerlauf und/oder nicht in einem stark instationären Betriebsmodus während der Minimumsuche befindet. Außerdem kann ein zufriedenstellendes NOₓ-Speicherverhalten eines NOₓ- Speicherkatalysators gefordert werden, welches beispielsweise durch ein Diagnoseverfahren ermittelt wird. Auch kann für einen von der Verbrennungskraftmaschine emittierten NOₓ-Rohmassenstrom eine obere und/oder untere Grenze vorgegeben werden.

Die erfindungsgemäße Vorrichtung sieht in einer Steuereinheit gespeicherte Prozedur in digitaler Form zur Ausführung der oben beschriebenen der Verfahrensschritte zur Bestimmung der NOₓ-Konzentration vor. Bevorzugterweise ist die Steuereinheit in ein Motorsteuergerät integriert.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: eine schematische Darstellung eines Abgaskanals einer Verbrennungskraftmaschine;
- Figur 2: eine Darstellung einer Sensorkennlinie eines NOₓ-Sensors und
- Figur 3: ein Sensorsignal in Abhängigkeit der Zeit während des Umschaltens zwischen Regeneration und Magerbetrieb.

Die in Figur 1 schematisch dargestellte Anordnung einer Verbrennungskraftmaschine 10 weist einen Abgastrakt 12 mit einem hierin angeordneten optionalen Vorkatalysator 14 und einen NOₓ-Speicherkatalysator 16 auf. Stromab des NOₓ-Speicherkatalysators 16 ist außerdem ein NOₓ-Sensor 18 in dem Abgaskanal 12 angeordnet. Der NOₓ-Sensor 18 gibt ein Meßsignal an ein Motorsteuergerät 20 weiter, in welchem eine Steuereinheit 22 integriert ist. In Abhängigkeit einer von dem NOₓ-Sensor 18 ermittelten NOₓ-Konzentration steuert das Motorsteuergerät 20 die Verbrennungskraftmaschine 10, indem es beispielsweise Einfluß auf ein einzuspeisendes Luft-Kraftstoff-Gemisch nimmt.

Figur 2 zeigt modellhaft eine Kennlinie K eines NOₓ-Sensors 18. Es ist hier das Ausgabesignal OUT des Sensors 18, das beispielsweise eine Spannung sein kann, in Abhängigkeit einer NOₓ-Konzentration im Abgas dargestellt Die im Anwendungsbereich des NOₓ-Sensors 18 linear verlaufende Kennlinie K wird durch die Steigung S, also ihrer Empfindlichkeit, sowie durch den sogenannten Offset OS, der einem ausgegebenen Signal in Abwesenheit von NOₓ im Abgas entspricht, charakterisiert Für die Kalibrierung der Kennlinie K des NOₓ-Sensors 18 ist, wie für jede Gerade, die Kenntnis zweier Punkte auf der Kennlinie K hinreichend. Ist als ein Spezialfall der Nullpunkt der Kennlinie bekannt, so kann dieser immerhin zu einer Offset-Korrektur herangezogen werden. Um das Nullpunkt-Signal des NOₓ-Sensors 18 zu erfassen, muß dieses in einer Situation, in welcher die NOₓ-Konzentration an der Position des Sensors 18 als annähernd Null bekannt ist oder angenommen werden kann, das Ausgabesignal OUT des NOₓ-Sensors 18 gemessen werden. Das so gemessene Signal kann dann als Nullpunkt des Sensors 18 festgelegt werden.

Eine Betriebssituation, in der mit hinreichend großer Wahrscheinlichkeit von einer NOₓ-Konzentration hinter dem NOₓ-Speicherkatalysator 16 als nahe Null ausgegangen werden kann, ist kurz nach einer Regeneration, insbesondere einer NOₓ-Regeneration, des NOₓ-Spei-cherkatalysators 16 gegeben.

Figur 3 zeigt einen idealisierten zeitlichen Verlauf einer Signalkurve SK eines stromab eines NOₓ-Speicherkatalysators 16 angeordneten NOₓ-Sensors 18 während des Wechsels von einem fetten Betriebsmodus (Regenerationsphase R) in einen mageren Betriebsmodus M der Verbrennungskraftmaschine 10. Während der NOₓ-Regeneration R verharrt das Sensorsignal OUT auf einem relativ hohen Niveau. Dies ist zum einen auf eine unvollständige Reduktion von desorbierten Stickoxiden NOₓ zurückzuführen und andererseits auf eine Entstehung von Ammoniak NH₃ während der Regeneration R, auf welches der NOₓ-Sensor 18 ebenfalls anspricht Für eine kurze Weile nach Beendigung der Regeneration R und Umschalten der Verbrennungskraftmaschine 10 in einen Magermodus M zu einem Zeitpunkt t_{A} bleibt das Signal OUT in Abhängigkeit von einem Totvolumen des Abgaskanals sowie von einer Raumgeschwindigkeit des Abgases zunächst noch auf diesem relativ hohen Niveau. Zusätzlich führt eine inhärente Trägheit des NOₓ-Sensors 18 zu einer Verzögerung der Antwort der Signalkurve SK, selbst wenn bereits mageres Abgas hinter dem NOₓ-Speicherkatalysator 16 vorliegt. Nach einem dann folgenden steilen Abfall durchläuft die Signalkurve SK kurz nach dem Umschalten in den Magermodus M ein Minimum min, um dann wieder sehr langsam infolge einer zunehmenden Beladung des NOₓ-Speicherkatalysators 16 anzusteigen. Eine zuverlässige Voraussage des Zeitpunktes des Minimums min ist praktisch nicht möglich, weshalb die Vorgabe einer festen Zeitspanne nach Umschaltung aus dem Regenerationsmodus R in den Magermodus M zur Messung des Nullpunktsignals des NOₓ-Sensors 18 als wenig sinnvoll erscheint. Aus diesem Grund ist entsprechend der vorliegenden Erfindung vorgesehen, den Verlauf der Signalkurve SK über eine längere Betriebsphase nach Beendigung der Regeneration R zu beobachten und das globale Minimum min in dieser Phase zu ermitteln. Dies geschieht vorzugsweise, indem in dem vorgegebenen Zeitfenster Meßsignale erfaßt und sukzessiv miteinander verglichen werden. Unterschreitet ein aktuelles Meßsignal ein vorläufiges Minimum, so wird das aktuelle Signal als neues Minimum gemerkt Auf diese Weise bleiben sogenannte Ausreißer oder scharfe Spannungsspitzen unberücksichtigt, die zu lokalen Minima führen können. Somit sind auch Signalkurven SK, die einem weniger idealen Verlauf entsprechen als dem dargestellten, der Auswertung zugänglich. Das geschilderte Verfahren ermöglicht also auch, bei einem niedrigen Signal-Rausch-Verhältnis, das heißt bei einem hohem Grundrauschen, und bei Unregelmäßigkeiten in der Kennlinie K, wie es insbesondere bei gealterten NOₓ-Sensoren 18 beobachtet wird, eine zuverlässige Detektion des Minimums min.

Die Minimumsuche wird nach Ablauf einer vorgegebenen Zeitspanne nach Umschaltung in den Magermodus M zum Zeitpunkt t_{E} beendet. Statt einer Zeitspanne kann ebensogut eine durchgesetzte Abgas- oder Reduktionsmittelmasse oder eine Anzahl von Meßpunkten vorgegeben werden.

Wie bereits oben erläutert, ist weiterhin vorgesehen, daß das Minimum zur Kalibrierung nur dann freigegeben wird, wenn weitere Randbedingungen erfüllt sind. Dies betrifft beispielsweise eine Temperatur des NOₓ-Speicherkatalysator 16, die in einem Bereich liegen sollte, der eine zuverlässige Einspeicherung von NOₓ garantiert Als zusätzliche Maßnahme zur Validierung eines gefundenen Minimums min ist es vorteilhaft, das gefundene Minimum min anhand vorgegebener Kriterien zu überprüfen. So ist in Figur 3 beispielhaft ein Schwellenwert SW dargestellt, dessen Unterschreitung Voraussetzung für die Freigabe des gefundenen Minimums min sein kann. Es kann ferner gefordert werden, daß die Schwelle SW für eine vorgegebene Mindestdauer unterschritten werden muß.

Sind während der gesamten Minimumsuche die vorgegebenen Randbedingungen erfüllt und entspricht das gefundene globale Minimum min den aufgestellten Kriterien, so wird das Minimum min unmittelbar als Nullpunkt des NOₓ-Sensors 18 freigegeben und eine Offset-Korrektur des Sensors 18 durchgeführt. Das gefundene Minimum min behält solange seine Gültigkeit, bis ein neues Minimum in einer nachfolgenden Minimumsuche ermittelt wird. Eine Minimumsuche kann - unter Einhaltung der beschriebenen Randbedingungen - nach jeder NOₓ-Regeneration durchgeführt werden.

## Patentansprüche

1. Verfahren zur Bestimmung einer NOₓ-Konzentration eines Abgasstromes einer Verbrennungskraftmaschine (10) mittels einer stromab eines NOₓ-Speicherkatalysators (16) in einem Abgasstrang der Verbrennungskraftmaschine (10) angeordneten NOₓ-empfindlichen Meßeinrichtung (18), insbesondere eines NOₓ-Sensors, wobei in einer Betriebsphase der Verbrennungskraftmaschine (10), in der die NOₓ-Konzentration an der Position der NOₓ-empfindlichen Meßeinrichtung (18) einen Wert nahe Null erreicht, eine Suche nach einem niedrigen Wert, insbesondere einem Minimum (min), einer Signalkurve (SK) der Meßeinrichtung (18) durchgeführt wird und der gefundene Wert (min) als Bezugspunkt, insbesondere Nullpunkt, für eine Kalibrierung der Meßeinrichtung (18) übernommen wird, **dadurch gekennzeichnet, daß** das gefundene Minimum (min) anhand vorgegebener Kriterien einer Plausibilitätsprüfung unterzogen wird und, wenn es den Kriterien der Plausibilitätsprüfung entspricht, als Bezugspunkt für die Kalibrierung der NOₓ-empfindlichen Meßeinrichtung (18) übernommen wird.

2. Verfahren nach Anspruch 1, **dadurch gekennzeichnet, daß** die Suche nach dem Minimum (min) direkt oder kurz nach einer NOₓ-Regeneration oder einer Entschwefelung des NOₓ-Speicherkatalysators (16) durchgeführt wird.

3. Verfahren nach einem der Ansprüche 1 oder 2, **dadurch gekennzeichnet, daß** die Suche nach dem Minimum (min) die Schritte umfaßt
(a) Erfassung von Signalwerten der Meßeinrichtung (18) in vorgegebenen Zeitabständen oder nach vorgegebenen Abgas- oder Reduktionsmitteldurchsätzen,
(b) Vergleich eines Signalwertes mit einem zuletzt gespeicherten Minimum (min),
(c) Abspeichern des Signalwertes als neues Minimum (min), wenn dieses kleiner ist als das zuletzt gefundene Minimum (min), und
(d) Beendigung der Suche nach Ablauf einer vorgegebenen Dauer oder eines vorgegebenen Abgas- oder Reduktionsmitteldurchsatzes.

4. Verfahren nach einem der vorhergehenden Ansprüche, **dadurch gekennzeichnet, daß** ein Kriterium für das gefundene Minimum (min) ein Unterschreiten eines oberen Schwellenwertes (SW) ist.

5. Verfahren nach einem der vorhergehenden Ansprüche, **dadurch gekennzeichnet, daß** ein Kriterium für das gefundene Minimum (min) ein Unterschreiten eines oberen Schwellenwertes (SW) über eine Mindestdauer ist.

6. Verfahren nach einem der vorhergehenden Ansprüche, **dadurch gekennzeichnet, daß** ein Kriterium für das gefundene Minimum (min) ein hinreichender Abstand des Minimums (min) zu einem Anfangspunkt und einem Endpunkt der Minimumsuche ist.

7. Verfahren nach einem der vorhergehenden Ansprüche, **dadurch gekennzeichnet, daß** der Signalverlauf vor seiner Auswertung geglättet wird.

8. Verfahren nach einem der vorhergehenden Ansprüche, **dadurch gekennzeichnet, daß** die Minimumsuche abgebrochen und/oder ein gefundenes Minimum nicht als Nullpunkt für die Kalibrierung der Meßeinrichtung (18) übernommen wird, wenn während der Minimumsuche vorgegebene Randbedingungen für Betriebsparameter nicht erfüllt sind.

9. Verfahren nach Anspruch 8, **dadurch gekennzeichnet, daß** eine Randbedingung ein vorgegebener Temperaturbereich des NOₓ-Speicherkatalysators (16) ist, der eine hinreichende NOₓ-Absorption gewährleistet.

10. Verfahren nach Anspruch 8, **dadurch gekennzeichnet, daß** eine Randbedingung ein Magerbetrieb der Verbrennungskraftmaschine (10) und/oder ein mageres Abgas im Bereich des NOₓ-Speicherkatalysators (16) und/oder im Bereich der Meßeinrichtung (18) ist.

11. Verfahren nach Anspruch 8, **dadurch gekennzeichnet, daß** eine Randbedingung kein Vorliegen einer Schubabschaltungsphase und/oder eines Leerlaufs und/oder eines stark instationären Betriebsmodus der Verbrennungskraftmaschine (10) während der Nullpunktssuche ist.

12. Verfahren nach Anspruch 8, **dadurch gekennzeichnet, daß** eine Randbedingung ein zufriedenstellendes NOₓ-Speicherverhalten des NOₓ-Speicherkatalysators (16), beispielsweise laut eines Diagnoseverfahrens, ist.

13. Verfahren nach Anspruch 8, **dadurch gekennzeichnet, daß** eine Randbedingung ein vorgegebener Bereich eines NOₓ-Rohmassenstroms ist.

14. Verfahren nach einem der vorhergehenden Ansprüche, **dadurch gekennzeichnet, daß** die Nullpunktssuche nach jeder NOₓ-Regeneration oder Entschwefelung durchgeführt wird.

15. Verfahren nach einem der vorhergehenden Ansprüche, **dadurch gekennzeichnet, daß** das gefundene Minimum (min) unmittelbar nach seiner Validierung als Nullpunkt für die Kalibrierung der Meßeinrichtung (18) freigegeben wird.

16. Verfahren nach einem der vorhergehenden Ansprüche, **dadurch gekennzeichnet, daß** das gefundene Minimum (min) solange seine Gültigkeit behält, bis ein neues Minimum (min) ermittelt wurde.

17. Vorrichtung zur Bestimmung einer NOₓ-Konzentration eines Abgasstromes einer Verbrennungskraftmaschine (10), umfassend eine stromab eines NOₓ-Speicherkatalysators (16) in einem Abgasstrang der Verbrennungskraftmaschine (10) angeordnete NOₓ-empfindliche Meßeinrichtung (18), insbesondere einen NOₓ-Sensor, sowie eine in einer Steuereinheit (22) abgespeicherte Prozedur in digitaler Form zur Ausführung der Verfahrensschritte:
(a) Erfassen einer Signalkurve (SK) eines, von der NOₓ-Konzentration abhängigen Ausgabesignals der Meßeinrichtung (18) während einer vorgegebenen Dauer oder eines vorgegebenen Abgas- oder Reduktionsmitteldurchsatzes in einer Betriebsphase der Verbrennungskraftmaschine (10), in der die NOₓ-Konzentration an der Position der NOₓ-empfindlichen Meßeinrichtung (18) einen Wert nahe Null durchläuft;
(b) Bestimmen eines niedrigen Wertes, insbesondere eines Minimums (min), der Signalkurve (SK);
(c) Durchführen einer Plausibilitätsprüfung des gefundenen Minimums (min) anhand vorgegebener Kriterien und
(d) Übernahme des gefundenen und durch die Plausibilitätsprüfung validierten Wertes (min) als Bezugspunkt, insbesondere als Nullpunkt, für eine Kalibrierung der Meßeinrichtung (18).

18. Vorrichtung nach Anspruch 17, **dadurch gekennzeichnet, daß** die Steuereinheit (22) in ein Motorsteuergerät (20) integriert ist.

## Claims

1. Method for determining an NOₓ concentration in an exhaust gas stream from an internal combustion engine (10) by means of an NOₓ-sensitive measurement device (18), in particular an NOₓ sensor, arranged downstream of an NOₓ storage catalytic converter (16) in an exhaust section of the internal combustion engine (10), in which method, during an operating phase of the internal combustion engine (10) in which the NOₓ concentration at the position of the NOₓ-sensitive measurement device (18) reaches a value close to zero, a search is carried out for a low value, in particular a minimum (min), in a signal curve (SK) of the measurement device (18), and the value (min) which is found is used as reference point, in particular zero point, for a calibration of the measurement device (18), **characterized in that** the minimum (min) which is found is subjected to a plausibility check on the basis of predetermined criteria, and if it meets the criteria of the plausibility check is used as reference point for the calibration of the NOₓ-sensitive measurement device (18).

2. Method according to Claim 1, **characterized in that** the search for the minimum (min) is carried out directly or shortly after an NOₓ regeneration or a desulphurization of the NOₓ storage catalytic converter (16).

3. Method according to either of Claims 1 and 2, **characterized in that** the search for the minimum (min) comprises the steps of
(a) recording signal values from the measurement device (18) at predetermined time intervals or after predetermined throughputs of exhaust gas or reducing agent,
(b) comparing a signal value with the last minimum (min) stored,
(c) storing the signal value as new minimum (min) if this value is lower than the minimum (min) found last, and
(d) ending the search after a predetermined time has elapsed or after a predetermined throughput of exhaust gas or reducing agent.

4. Method according to one of the preceding claims, **characterized in that** a criterion for the minimum (min) found is that it be below an upper threshold value (SW).

5. Method according to one of the preceding claims, **characterized in that** a criterion for the minimum (min) found is that it be below an upper threshold value (SW) for a minimum period of time.

6. Method according to one of the preceding claims, **characterized in that** a criterion for the minimum (min) found is that the minimum (min) be at a sufficient margin from a starting point and an end point of the search for a minimum.

7. Method according to one of the preceding claims, **characterized in that** the signal curve is smoothed before it is evaluated.

8. Method according to one of the preceding claims, **characterized in that** the search for a minimum is terminated and/or a minimum which has been found is not used as zero point for the calibration of the measurement device (18) if predetermined boundary conditions for operating parameters are not satisfied during the search for a minimum.

9. Method according to Claim 8, **characterized in that** one boundary condition is a predetermined temperature range for the NOₓ storage catalytic converter (16) which ensures sufficient NOₓ absorption.

10. Method according to Claim 8, **characterized in that** one boundary condition is that the internal combustion engine (10) be operating in a lean-burn mode and/or that the exhaust gas in the region of the NOₓ storage catalytic converter (16) and/or in the region of the measurement device (18) be lean.

11. Method according to Claim 8, **characterized in that** one boundary condition is that an overrun cutoff phase and/or an idling mode and/or a very non-steady operating mode of the internal combustion engine (10) is not present during the search for a zero point.

12. Method according to Claim 8, **characterized in that** one boundary condition is a satisfactory NOₓ storage performance by the NOₓ storage catalytic converter (16), for example according to a diagnosis method.

13. Method according to Claim 8, **characterized in that** one boundary condition is a predetermined range for an untreated NOₓ mass flow.

14. Method according to one of the preceding claims, **characterized in that** the search for a zero point is carried out after each NOₓ regeneration or desulphurization.

15. Method according to one of the preceding claims, **characterized in that** the minimum (min) which has been found is released as a zero point for the calibration of the measurement device (18) immediately after it has been validated.

16. Method according to one of the preceding claims, **characterized in that** the minimum (min) which has been found retains its validity until a new minimum (min) has been determined.

17. Apparatus for determining an NOₓ concentration in an exhaust gas stream from an internal combustion engine (10), comprising an NOₓ-sensitive measurement device (18), in particular an NOₓ sensor, arranged downstream of an NOₓ storage catalytic converter (16) in an exhaust section of the internal combustion engine (10), and a procedure in digital form stored in a control unit (22) for carrying out the method steps of:
(a) recording a signal curve (SK) of an output signal from the measurement device (18) which is dependent on the NOₓ concentration for a predetermined time or during a predetermined throughput of exhaust gas or reducing agent in an operating phase of the internal combustion engine (10) in which the NOₓ concentration at the position of the NOₓ-sensitive measurement device (18) passes through a value close to zero;
(b) determining a low value, in particular a minimum (min), of the signal curve (SK);
(c) carrying out a plausibility check on the minimum (min) found on the basis of predetermined criteria; and
(d) adopting the value (min) which has been found and validated by the plausibility check as a reference point, in particular as a zero point, for a calibration of the measurement device (18).

18. Apparatus according to Claim 17, **characterized in that** the control unit (22) is integrated in an engine control unit (20).

## Revendications

1. Procédé de détermination de la concentration en NOₓ d'un écoulement de gaz d'échappement d'un moteur à combustion interne (10) au moyen d'un dispositif de mesure sensible aux NOₓ (18) agencé dans le parcours des gaz d'échappement du moteur à combustion interne (10) en aval d'un catalyseur à accumulation de NOₓ (16) et en particulier au moyen d'un détecteur de NOₓ, dans lequel, lors d'une phase de fonctionnement du moteur à combustion interne (10) pendant laquelle la concentration en NOₓ à l'emplacement du dispositif de mesure sensible aux NOₓ (18) atteint une valeur proche de zéro, on recherche une valeur basse et en particulier un minimum (min) d'une courbe du signal (SK) du dispositif de mesure (18) et on prend la valeur (min) obtenue comme point de référence et en particulier comme point initial pour étalonner le dispositif de mesure (18), **caractérisé en ce que** le minimum (min) obtenu subit un test de plausibilité sur base de critères prédéfinis et est utilisé comme point de référence pour l'étalonnage du dispositif de mesure sensible aux NOₓ (18) s'il répond aux critères du test de plausibilité.

2. Procédé selon la revendication 1, **caractérisé en ce que** l'on recherche le minimum (min) directement après ou peu après une régénération de NOₓ ou une désulfuration du catalyseur à accumulation de NOₓ (16).

3. Procédé selon l'une des revendications 1 ou 2, **caractérisé en ce que** la recherche du minimum (min) comprend les étapes qui consistent à:
(a) saisir des valeurs du signal du dispositif de mesure (18) à des intervalles de temps prédéfinis ou après le passage de quantités prédéfinies de gaz d'échappement ou d'agent de réduction,
(b) comparer une valeur du signal au dernier minimum (min) conservé en mémoire,
(c) conserver la valeur du signal comme nouveau minimum (min) si elle est inférieure au dernier minimum (min) obtenu et
(d) mettre fin à la recherche après une durée prédéfinie ou après le passage d'une quantité prédéfinie de gaz d'échappement ou d'agent de réduction.

4. Procédé selon l'une des revendications précédentes, **caractérisé en ce qu'**un critère pour le minimum (min) obtenu est le fait de ne pas atteindre une valeur de seuil supérieur (SW).

5. Procédé selon l'une des revendications précédentes, **caractérisé en ce qu'**un critère pour le minimum (min) obtenu est le fait de ne pas atteindre une valeur de seuil supérieur (SW) pendant une durée minimale.

6. Procédé selon l'une des revendications précédentes, **caractérisé en ce qu'**un critère pour le minimum (min) obtenu est le fait, pour le minimum (min), d'être à distance suffisante d'un point de départ et d'un point de fin de la recherche de minimum.

7. Procédé selon l'une des revendications précédentes, **caractérisé en ce que** l'évolution du signal est lissée avant d'être évaluée.

8. Procédé selon l'une des revendications précédentes, **caractérisé en ce que** la recherche du minimum est interrompue et/ou un minimum obtenu n'est pas utilisé comme point initial pour l'étalonnage du dispositif de mesure (18) si des conditions secondaires prédéfinies de paramètres de fonctionnement ne sont pas remplies lors de la recherche du minimum.

9. Procédé selon la revendication 8, **caractérisé en ce qu'**une condition secondaire est une plage de températures prédéfinie du catalyseur à accumulation de NOₓ (16), qui garantit une absorption de NOₓ suffisante.

10. Procédé selon la revendication 8, **caractérisé en ce qu'**une condition secondaire est un fonctionnement du moteur à combustion interne (10) en conditions pauvres et/ou un gaz d'échappement pauvre dans la zone du catalyseur à accumulation de NOₓ (16) et/ou dans la zone du dispositif de mesure (18).

11. Procédé selon la revendication 8, **caractérisé en ce qu'**une condition secondaire est la présence d'une phase d'arrêt de la poussée et/ou de marche à vide et/ou d'un mode de fonctionnement fortement non stationnaire du moteur à combustion interne (10) pendant la recherche du point initial.

12. Procédé selon la revendication 8, **caractérisé en ce qu'**une condition secondaire est un comportement d'accumulation de NOₓ satisfaisant du catalyseur à accumulation de NOₓ (16), par exemple indiqué par un procédé de diagnostic.

13. Procédé selon la revendication 8, **caractérisé en ce qu'**une condition secondaire est une plage prédéfinie de débit massique brut de NOₓ.

14. Procédé selon l'une des revendications précédentes, **caractérisé en ce que** l'on recherche le point initial après chaque régénération de NOₓ ou après chaque désulfuration.

15. Procédé selon l'une des revendications précédentes, **caractérisé en ce que** directement après avoir été validé, le minimum (min) obtenu est délivré comme point initial de l'étalonnage du dispositif de mesure (18).

16. Procédé selon l'une des revendications précédentes, **caractérisé en ce que** le minimum (min) obtenu reste valable jusqu'à l'obtention d'un nouveau minimum (min).

17. Dispositif de détermination de la concentration en NOₓ d'un écoulement de gaz d'échappement d'un moteur à combustion interne (10), qui comprend un dispositif de mesure sensible aux NOₓ (18) agencé dans le parcours des gaz d'échappement du moteur à combustion interne (10) en aval d'un catalyseur à accumulation de NOₓ (16) et en particulier un détecteur de NOₓ et qui comprend aussi une procédure conservée sous forme numérique dans une unité de commande (22) pour exécuter les étapes de procédé qui consistent à :
(a) saisir la courbe (SK) d'un signal de sortie du dispositif de mesure (18), qui dépend de la concentration en NOₓ, pendant une durée prédéfinie ou un passage prédéfini de gaz d'échappement ou d'agent de réduction lors d'une phase de fonctionnement du moteur à combustion interne (10) lors de laquelle la concentration en NOₓ à du dispositif de mesure sensible aux NOₓ (18) passe par une valeur proche de zéro,
(b) déterminer une valeur basse et en particulier un minimum (min) de la courbe de signal (SK),
(c) exécuter un test de plausibilité du minimum (min) obtenu sur base de critères prédéfinis et
(d) prendre la valeur obtenue et validée par le test de plausibilité (min) comme point de référence et en particulier comme point initial pour l'étalonnage le dispositif de mesure (18).

18. Dispositif selon la revendication 17, **caractérisé en ce que** l'unité de commande (22) est intégrée dans un appareil (20) de commande du moteur.
